# FASCICULE DE BREVET EUROPEEN

(11) **EP 1 032 536 B1**
(45) Date de publication et mention de la délivrance du brevet: **30.01.2002**
(21) Numéro de dépôt: 98956938.9
(22) Date de dépôt: 03.11.1998
(51) Int. Cl.: B67B 3/20

(54) **PROCEDE DE COMMANDE D'UNE BROCHE DE VISSAGE**
REGELUNGSVERFAHREN FÜR EINE SCHRAUBSPINDEL
METHOD FOR CONTROLLING A SCREWING SPINDLE

(30) Priorité: 17.11.1997 FR 9714364
(43) Date de publication de la demande: 06.09.2000
(73) Titulaire: S.E.R.A.C. GROUP, 72400 La Ferte-Bernard (FR)
(72) Inventeur: GRUSON, Bertrand, F-50290 Breville S/Mer (FR); OLIEVE, Gérard, F-92700 Colombes (FR)
(74) Mandataire: Fruchard, Guy
(86) Numéro de dépôt international: FR9802346
(87) Numéro de publication internationale: WO9925638

(56) Documents cités:
- CH-A- 637 600
- US-A- 3 866 463

## Description

La présente invention concerne un procédé de commande d'une broche de vissage telle que celles utilisées pour la mise en place par vissage de bouchons sur des emballages disposant de goulots filetés. Un tel procédé est décrit dans le document CH 637 600 A.

On connaît des broches de vissage telles que décrites dans le document FR-A-2.754.750, publié le 24.04.1998, qui comportent un vérin linéaire ayant un piston relié à un arbre de broche pour entraîner celui-ci en rotation. Un procédé communément utilisé pour la commande de telles broches consiste à soumettre le piston à une pression différentielle de serrage engendrant le couple de serrage requis du bouchon sur le goulot de l'emballage. Un problème vient du fait qu'au début du vissage du bouchon, il y a peu de frottement entre le bouchon et le goulot, de sorte qu'un faible couple résistant s'oppose à la rotation de la broche. L'arbre de broche acquiert alors une vitesse de rotation élevée et, du fait de l'inertie l'arbre de broche emmagasine une énergie cinétique importante. L'énergie cinétique ainsi emmagasinée provoque un vissage rapide du bouchon jusqu'au moment où celui-ci arrive en butée, ce qui provoque l'arrêt brutal de l'arbre de broche. Lors de cet arrêt, l'énergie cinétique emmagasinée est restituée par application au bouchon sous la forme d'un couple dynamique, supérieur au couple de serrage requis. Ce couple dynamique risque de provoquer une détérioration du bouchon ou du goulot de l'emballage, ou d'obliger un utilisateur de l'emballage à recourir à un outil pour desserrer le bouchon.

Un but de l'invention est de proposer un procédé de commande de la broche de vissage permettant l'obtention précise du couple de serrage requis.

En vue de la réalisation de ce but, on prévoit, selon l'invention, un procédé de commande d'une broche de vissage, comprenant une étape d'alimenter la broche de vissage en fluide dans des conditions nominales de pression et de débit engendrant un couple de serrage requis et une étape préalable au cours de laquelle la broche de vissage est alimentée dans des conditions inférieures aux conditions nominales dans une proportion suffisante pour que l'arbre de broche ait une vitesse de rotation engendrant une énergie cinétique produisant un couple inférieur au couple de serrage requis.

En particulier, dans le cas d'un vérin linéaire comportant un piston, le piston est soumis au cours de l'étape préalable à une pression différentielle moyenne inférieure à une pression différentielle de serrage.

Ainsi, la pression différentielle moyenne assure la mise en rotation de l'arbre de broche à une vitesse faible entraînant une faible accumulation d'énergie cinétique. Lorsque la pression de serrage est appliquée au piston, le couple résistant s'opposant au vissage est alors suffisant pour empêcher que la vitesse de rotation de la broche augmente de sorte que le bouchon s'arrête dès que le couple résistant est égal au couple moteur correspondant à la pression de serrage. Il n'y a donc pas de restitution brutale d'énergie cinétique de sorte que le couple de serrage effectif appliqué au bouchon est égal au couple de serrage requis.

Selon un premier mode de mise en oeuvre de l'invention, pendant l'étape préalable, une face du piston est soumise dans un sens de vissage à une pression constante inférieure à la pression différentielle de serrage.

Deux pressions différentes sont utilisées. Ainsi, une fois l'opération de vissage terminée, la pression constante inférieure à la pression de serrage peut être utilisée pour le retour du vérin de sorte qu'une économie significative de fluide est réalisée.

Selon un deuxième mode de mise en oeuvre, le piston est soumis à une pression constante dans un sens de vissage, et à une contre-pression.

La pression différentielle moyenne est alors égale à la différence entre la pression constante appliquée à la face du piston et la contre-pression. De préférence, la pression constante est égale à la pression de serrage. Un seul niveau de pression, correspondant au couple de serrage requis, est alors nécessaire. La régulation de la pression du fluide d'alimentation du vérin est simplifiée.

Selon un troisième mode de mise en oeuvre, le piston est soumis de façon intermittente à une pression de valeur constante.

Ainsi, la rotation de la broche est amorcée par la mise sous pression et l'énergie cinétique est restituée pendant les temps de coupure de la pression de sorte qu'il est possible de commander la vitesse de la broche en agissant sur les temps de mise en pression et les temps de coupure de la pression.

Avantageusement dans cette variante, la pression différentielle a une valeur constante égale à la pression de serrage.

Comme dans le cas précédent, un seul niveau de pression, correspondant au couple de serrage requis, est alors employé de sorte que la régulation de la pression du fluide d'alimentation est simplifiée.

D'autres caractéristiques et avantages de l'invention ressortiront à la lecture de la description qui suit de variantes particulières non limitatives de l'invention.

Il sera fait référence aux dessins annexés parmi lesquels :
- la figure 1 est une vue partielle en perspective d'une broche de vissage,
- les figures 2, 3 et 4 sont des représentations schématiques de l'organe de commande de la broche correspondant à trois modes de mise en oeuvre du procédé selon l'invention.

En référence aux figures, la broche de vissage commandée selon le procédé de l'invention a une structure et un fonctionnement connus en soi et certains de ses éléments n'ont pas été représentés. Dans le mode de réalisation illustré, elle comporte un tube de guidage vertical 1 fixé à un support de broche 2 et coulissant verticalement dans un manchon 3 solidaire d'une plate-forme rotative 4. Le tube 1 reçoit à rotation un arbre de broche 5 dont l'extrémité inférieure dépasse du tube 1 et porte un dispositif de préhension à mâchoires 6. L'extrémité supérieure de l'arbre de broche 5 porte un pignon conique 7 coopérant avec un ensemble moteur généralement désigné en 11.

Le support de broche 2 est monté pour coulisser sur une colonne 9 fixée à la plate-forme rotative 4 et porte un galet 8 destiné à coopérer avec une came d'un bâti fixe pour positionner en hauteur le support 2 et les pièces qui lui sont associées.

Une plaque support 10 est fixée sur le côté du support de broche 2 et porte l'ensemble moteur 11.

L'ensemble moteur 11 comprend un arbre intermédiaire 12 monté à rotation dans un palier 13 porté par la plaque support 10. L'arbre 12 a une extrémité portant, par l'intermédiaire d'une roue libre 45, un pignon de renvoi conique 14 dont les dents sont au contact de celles du pignon 7, et une extrémité opposée portant un pignon d'entrée 15 dont les dents sont au contact de celles d'une crémaillère 16. La crémaillère 16 est fixée par son extrémité inférieure à la tige d'un vérin 17 dont le corps est fixé à la plaque support 10.

Le vérin 17 comprend de façon classique un piston 18 monté pour coulisser dans le corps du vérin et définir deux chambres 19, 20 à l'intérieur de celui-ci. Le vérin 17 est relié à un organe de commande généralement désigné en 21. On comprendra que dans ce type d'installation le couple appliqué à la broche lorsque celle-ci est bloquée dépend directement de la pression différentielle à laquelle le piston 18 est soumis.

En référence plus particulièrement à la figure 2, et selon le premier mode de mise en oeuvre du procédé, l'organe de commande 21 comprend un distributeur monostable 22 commandé par une entrée de commande 24 entre une position de vissage dans laquelle la chambre 19 est mise à l'échappement tandis que la chambre 20 est reliée à une entrée d'alimentation 23 et une position de retour dans laquelle la chambre 19 du vérin 17 est mise en communication avec l'entrée d'alimentation 23 du distributeur 22 tandis que la chambre 20 est mise à l'échappement. L'entrée de commande 24 est reliée à un premier capteur (non représenté) de position de la broche de vissage par rapport au bâti fixe.

Un distributeur monostable 25 est disposé entre l'entrée d'alimentation 23 et deux sources d'air sous pression, une source d'air à la pression de serrage PS correspondant à un couple de serrage requis et une source d'air à une pression P inférieure à la pression PS. Le distributeur 25 est commandé par une entrée de commande 26 entre une position d'alimentation basse pression dans laquelle la source de pression P est reliée à l'entrée d'alimentation 23 tandis que la source de pression PS est obturée, et une position d'alimentation à la pression de serrage dans laquelle la source de pression P est obturée tandis que la source de pression PS est reliée à l'entrée d'alimentation 23. L'entrée de commande 26 est reliée à un deuxième capteur de position de la broche de vissage par rapport au bâti fixe.

En fonctionnement, la plate-forme 4 est entraînée en rotation par rapport au bâti fixe par un moteur. Des emballages à goulots filetés sont amenés successivement et sont maintenus à l'aplomb du dispositif de préhension à mâchoires 6 préalablement pourvu d'un bouchon.

Au passage d'une première position de la broche par rapport au bâti, le distributeur 22 est amené par l'entrée de commande 24 dans la position de vissage tandis que le distributeur 25 demeure dans la position d'alimentation basse pression. De l'air à la pression P est alors amené dans la chambre 20 du vérin 17 et s'exerce sur la face correspondante du piston. La tige du vérin 17 pousse la crémaillère 16 vers le haut. La crémaillère 16 entraîne en rotation le pignon d'entrée 15 qui transmet son mouvement au dispositif de préhension 6 par l'intermédiaire de l'arbre 12, des pignons 14 et 7, et de l'arbre de broche 5 pivotant dans le tube de guidage 1. On notera que la pression P est inférieure à la pression de serrage PS dans une proportion suffisante pour que l'arbre de broche 5 ait une vitesse de rotation engendrant une énergie cinétique produisant un couple inférieur au couple de serrage requis.

Pendant le vissage la broche continue à se déplacer par rapport au bâti par rotation de la plate-forme 4. Au passage d'une deuxième position de la broche par rapport au bâti correspondant par exemple à une fin de vissage du bouchon, c'est-à-dire que le fond du bouchon est en butée sur le goulot de la bouteille, le distributeur 25 est amené par l'entrée de commande 26 dans la position d'alimentation à la pression de serrage. De l'air à la pression de serrage PS est alors introduit dans la chambre 20. On notera que la deuxième position déterminant le commencement de l'alimentation de la chambre 20 par de l'air à la pression de serrage PS, est définie pour que le couple résistant s'opposant alors au vissage du bouchon sur le goulot fileté soit suffisant pour empêcher que sous l'action de la pression de serrage, la vitesse de rotation de l'arbre de broche 5 augmente jusqu'à engendrer une énergie cinétique suffisante pour produire un couple supérieur au couple de serrage requis.

Lorsque le serrage du bouchon sur le goulot provoque un couple résistant ayant une valeur égale à celle du couple moteur, l'arbre de broche 5 cesse de tourner et la crémaillère 16 s'immobilise.

Pour une troisième position de la broche correspondant à la fin du cycle de vissage, le distributeur 25 est ramené dans la position d'alimentation basse pression, et le distributeur 22 est ramené en position de retour. De l'air à la pression P est alors introduit dans la chambre 19 du vérin 17 de sorte que le vérin est rétracté. La roue libre 45 associée au pignon 14 permet une rétraction du vérin sans dévissage du bouchon. Une fois le vérin rétracté, les mâchoires du dispositif de préhension 6 peuvent être ouvertes sans dommage pour le bouchon et la broche de vissage est alors prête pour un nouveau cycle.

Les éléments identiques ou analogues à ceux précédemment décrits porteront dans la suite de la description la même référence numérique.

En référence à la figure 3, dans le deuxième mode de mise en oeuvre, l'organe de commande 21 comprend un distributeur bistable 30 disposé entre une source d'air à la pression de serrage PS et l'entrée d'alimentation 23 d'un distributeur 22 identique à celui du premier mode de mise en oeuvre. Le distributeur 30 est commandé par deux entrées de commande 31 et 32, respectivement entre une position d'alimentation dans laquelle la source d'air à la pression de serrage PS est reliée à l'entrée d'alimentation 23, et une position de coupure d'alimentation dans laquelle la source d'air à la pression de serrage PS est obturée. L'entrée de commande 31 du distributeur 30 est reliée à un élément de temporisation 33 et l'entrée de commande 32 est reliée à un élément de temporisation 34, tous les deux reliés à la source de pression PS.

Avant le démarrage d'un cycle de vissage l'organe de commande 21 est dans la position illustrée sur la figure 3, c'est-à-dire que le distributeur 22 au repos assure une liaison entre l'entrée d'alimentation 23 et la chambre de retour 19 tandis que le distributeur 30 assure une liaison entre la source à la pression PS et l'entrée d'alimentation 23. Au passage d'une première position de la broche par rapport au bâti une came déclenche simultanément une action sur l'entrée de commande 24 du distributeur 22 et une mise en service des temporisateurs 33 et 34. La commande du distributeur 22 entraîne une alimentation de la chambre 20 en fluide à la pression de serrage PS, ce qui provoque une mise en rotation de la broche de vissage.

Au bout d'un temps T1, l'élément de temporisation 34 agit sur l'entrée de commande 32 du distributeur 30 pour amener celui-ci dans la position de coupure d'alimentation. L'alimentation de la chambre 20 est alors interrompue et le déplacement du piston 18 se poursuit à une vitesse décroissante par la détente de l'air contenu dans la chambre 20.

Au bout d'un temps T2, supérieur à T1, qui détermine la fin de l'étape préalable, l'élément de temporisation 33 agit sur l'entrée de commande 31 du distributeur 30 pour ramener celui-ci dans la position d'alimentation. De l'air à la pression de serrage PS est alors à nouveau introduit dans la chambre 20 pour que le couple de serrage requis soit appliqué au bouchon.

En raison de l'interruption d'alimentation du vérin pendant la différence de temps entre T1 et T2, la pression différentielle moyenne sur le piston pendant l'étape préalable est inférieure à la pression de serrage. T1 et T2 sont déterminés pour qu'une quantité d'air suffisante soit introduite dans la chambre 20 afin que le vissage du bouchon soit pratiquement total à l'expiration du temps T2 et que la broche ait alors une vitesse suffisamment faible pour que l'énergie cinétique correspondante génère au moment de la mise en butée du bouchon un couple dynamique inférieur au couple engendré par la pression de serrage. La remise en pression de la chambre 20 à la pression de serrage PS provoque alors un serrage à vitesse lente de sorte qu'au moment de l'arrêt de la rotation de la broche le couple de serrage requis est atteint mais non dépassé.

Lorsque la broche atteint une position de fin de cycle, le distributeur 22 est mis au repos et la pression de serrage PS est envoyée dans la chambre 19 du vérin pour provoquer la rétraction de celui-ci. Les mâchoires du dispositif de préhension 6 sont ouvertes et la broche est prête pour un nouveau cycle.

En référence à la figure 4, et selon le troisième mode de mise en oeuvre, l'entrée d'alimentation 23 du distributeur 22 est directement raccordée à une source d'air à la pression de serrage PS. Une conduite d'échappement 40 s'étend entre un distributeur monostable 41 et une sortie 43 du distributeur 22 correspondant à l'échappement de la chambre 19 lorsque le distributeur 22 est dans la position de vissage.

Le distributeur 41 est commandé par une entrée 44 entre une position de repos dans laquelle la conduite 40 est reliée à un organe de régulation d'échappement 42, lui-même commandé par la pression PS, et une position d'échappement régulé dans laquelle la conduite 40 est mise à l'échappement libre. L'entrée de commande 44 du distributeur 41 est reliée un capteur de position 50 de la crémaillère 16. Le capteur de position 50 est disposé pour correspondre à la fin de vissage du bouchon avant serrage de celui-ci.

Au passage d'une première position de la broche par rapport au bâti, le distributeur 22 est amené en position de vissage de sorte que de l'air à la pression de serrage PS est introduit dans la chambre 20 tandis que l'échappement de la chambre 19 est soumis à l'organe de régulation d'échappement 42. La face du piston 18 en regard de la chambre 20 est donc soumise à la pression de serrage PS tandis que la face opposée du piston 18 est soumise à une contre-pression résultant de la restriction d'échappement exercée par l'organe de régulation 42. La différence entre la pression et la contre-pression est réglée au moyen de l'organe de régulation 42 pour éviter un emballement de la broche de vissage.

Lorsque la crémaillère 16 atteint le capteur 50, celui-ci actionne l'entrée de commande du distributeur 41 dans la position d'échappement non régulé libérant ainsi l'échappement de la chambre 19. Le piston 18 est alors soumis à la pression de serrage PS et le couple de serrage requis est appliqué au bouchon.

Bien entendu l'invention n'est pas limitée au mode de réalisation décrit et on peut y apporter des variantes de réalisation sans sortir du cadre de l'invention tel que défini par les revendications.

En particulier, bien que les entrées de commande des distributeurs aient été décrites en relation avec des moyens particuliers d'actionnement, on pourra utiliser tout moyen d'actionnement approprié à l'installation considérée afin de délimiter une étape préalable au cours de laquelle le piston 18 est soumis à une pression différentielle moyenne réduite et une étape finale où il est soumis à la pression différentielle de serrage.

Bien que dans le deuxième mode de mise en oeuvre décrit, la pression de serrage PS ne soit appliquée qu'une seule fois au cours du temps T2, la pression de serrage, ou une pression de valeur constante différente, pourrait être appliquée à plusieurs reprises pendant le temps T2 selon des impulsions de durée appropriée au type d'emballage ou au type de bouchon utilisé.

Bien que l'invention ait été décrite en relation avec une broche entraînée en rotation par un vérin linéaire, ce qui permet d'obtenir un couple de serrage qui est directement proportionnel à la pression d'alimentation, on peut également mettre en oeuvre le procédé selon l'invention en relation avec un moteur alimenté en fluide ayant un organe moteur lié à l'arbre de broche par l'intermédiaire d'un dispositif limiteur de couple, par exemple un moteur rotatif équipé d'un embrayage à friction. Dans ce cas, le procédé selon l'invention permet d'éviter un dépassement de couple de serrage dû à l'inertie de déclenchement du dispositif limiteur de couple en relation avec l'énergie cinétique emmagasinée par le moteur.

## Revendications

1. Procédé de commande d'une broche de vissage comportant un moteur alimenté en fluide et ayant un organe moteur (18) relié à un arbre de broche (5) pour entraîner celui-ci en rotation, le procédé comprenant l'étape d'alimenter la broche de vissage dans des conditions nominales de pression et de débit engendrant un couple de serrage requis, **caractérisé en ce que** le procédé comprend une étape préalable au cours de laquelle la broche de vissage est alimentée dans des conditions inférieures aux conditions nominales dans une proportion suffisante pour que l'arbre de broche ait une vitesse de rotation engendrant une énergie cinétique produisant un couple inférieur au couple de serrage requis.

2. Procédé selon la revendication 1, **caractérisé en ce que** le moteur est un vérin linéaire et l'organe moteur est un piston, et **en ce que** dans l'étape préalable le piston est soumis à une pression différentielle moyenne inférieure à une pression différentielle de serrage.

3. Procédé selon la revendication 2, **caractérisé en ce que**, dans l'étape préalable, une face du piston est soumise à une pression constante dans un sens de vissage.

4. Procédé selon la revendication 3, **caractérisé en ce que** la pression constante est inférieure à la pression différentielle de serrage.

5. Procédé selon la revendication 3, **caractérisé en ce que** le piston est soumis à une contre-pression.

6. Procédé selon la revendication 5, **caractérisé en ce que** la pression constante est égale à la pression différentielle de serrage.

7. Procédé selon la revendication 2, **caractérisé en ce que**, dans l'étape préalable, le piston est soumis de façon intermittente à une pression.

8. Procédé selon la revendication 7, **caractérisé en ce que** la pression est une pression différentielle de valeur constante égale à la pression différentielle de serrage.

## Patentansprüche

1. Verfahren zur Steuerung einer Schraubspindel mit einem Motor, der mit einem Fluid gespeist wird und ein Motororgan (18) hat, das mit einer Spindelwelle (5) verbunden ist, um diese drehbar anzutreiben, umfassend den Schritt des Speisens der Schraubspindel unter Nenndruck- und -durchflußbedingungen, die ein benötigtes Spannmoment erzeugen, **dadurch gekennzeichnet, daß** das Verfahren einen vorausgehenden Schritt umfaßt, während dessen die Schraubspindel unter Bedingungen, die unter den Nennbedingungen liegen, in einem ausreichenden Maß gespeist wird, so **daß** sich die Spindelwelle mit einer Geschwindigkeit dreht, die zu einer kinetischen Energie führt, die ein gegenüber dem benötigten Spannmoment geringeres Moment erzeugt.

2. Verfahren nach Anspruch 1, **dadurch gekennzeichnet, daß** der Motor ein linearer Hubzylinder und das Motororgan ein Kolben ist, der während des vorausgehenden Schrittes einem mittleren Differentialdruck ausgesetzt ist, der geringer ist als ein Differential-Spanndruck.

3. Verfahren nach Anspruch 2, **dadurch gekennzeichnet, daß** eine Oberfläche des Kolbens während des vorausgehenden Schrittes in Schraubrichtung einem konstanten Druck ausgesetzt ist.

4. Verfahren nach Anspruch 3, **dadurch gekennzeichnet, daß** der konstante Druck geringer ist als der Differential-Spanndruck.

5. Verfahren nach Anspruch 3, **dadurch gekennzeichnet, daß** der Kolben einem Gegendruck ausgesetzt ist.

6. Verfahren nach Anspruch 5, **dadurch gekennzeichnet, daß** der konstante Druck gleich dem Differential-Spanndruck ist.

7. Verfahren nach Anspruch 2, **dadurch gekennzeichnet, daß** der Kolben während des vorausgehenden Schrittes intermittierend einem Druck ausgesetzt ist.

8. Verfahren nach Anspruch 7, **dadurch gekennzeichnet, daß** der Druck ein Differentialdruck ist, dessen Wert gleich dem Differential-Spanndruck ist.

## Claims

1. A method of controlling a screwing spindle including a fluid-fed motor and having a drive member (18) connected to a spindle shaft (5) to cause it to rotate, the method comprising the step of feeding the screwing spindle under nominal conditions of pressure and flow rate for generating a required tightening torque, the method being **characterized in that** it comprises a prior step during which the screwing spindle is fed under conditions that are lower than the nominal conditions by a ratio that is sufficient so that the spindle shaft has a speed of rotation generating a kinetic energy producing a torque lower than the required tightening torque.

2. A method according to claim 1, **characterized in that** the motor is a linear actuator and the drive member is a piston, and **in that** in the prior step, the piston is subjected to a mean differential pressure that is less than a tightening differential pressure.

3. A method according to claim 2, **characterized in that**, in the prior step, one face of the piston is subjected to a constant pressure in the screwing direction.

4. A method according to claim 3, **characterized in that** the constant pressure is lower than the tightening differential pressure.

5. A method according to claim 3, **characterized in that** the piston is subjected to a counter-pressure.

6. A method according to claim 5, **characterized in that** the constant pressure is equal to the tightening differential pressure.

7. A method according to claim 2, **characterized in that** in the prior step, the piston is subjected to pressure intermittently.

8. A method according to claim 7, **characterized in that** the pressure is a differential pressure of constant value equal to the tightening differential pressure.
